# EUROPÄISCHE PATENTSCHRIFT

(11) **EP 0 834 031 B1**
(45) Veröffentlichungstag und Bekanntmachung des Hinweises auf die Patenterteilung: **18.08.1999**
(21) Anmeldenummer: 96917422.6
(22) Anmeldetag: 24.05.1996
(51) Int. Cl.: F16K 7/12, F15C 5/00

(54) **VERFAHREN ZUR HERSTELLUNG EINES MIKROMEMBRANVENTILES**
METHOD OF MANUFACTURING A MEMBRANE-TYPE MICROVALVE
PROCEDE DE FABRICATION D'UNE SOUPAPE A MICRODIAPHRAGME

(30) Priorität: 23.06.1995 DE 19522806
(43) Veröffentlichungstag der Anmeldung: 08.04.1998
(73) Patentinhaber: Forschungszentrum Karlsruhe GmbH, 76133 Karlsruhe (DE)
(72) Erfinder: GOLL, Claudia, D-76137 Karlsruhe (DE); BÜSTGENS, Burkhard, D-79252 Stegen (DE); SCHOMBURG, Werner, D-76327 Pfinztal (DE)
(74) Vertreter: Rückert, Friedrich, Dr.
(86) Internationale Anmeldenummer: EP9602243
(87) Internationale Veröffentlichungsnummer: WO9701054

(56) Entgegenhaltungen:
- EP-A- 0 339 528
- EP-A- 0 546 427
- US-A- 5 325 880

## Beschreibung

Die Erfindung betrifft ein Verfahren zur Herstellung eines Mikromembranventils.

Chemische Analyseautomaten für kleine Flüssigkeits- oder Gasmengen müssen mit aktiven Ventilen ausgestattet sein, die nur sehr geringe Totvolumina aufweisen und mit verhältnismäßig geringem Aufwand hergestellt werden können. Aus dem US-Patent 4,824,073 ist ein Ventil bekannt, bei dem eine Membran eine Öffnung im Ventilsitz verschließt bzw. freigibt. Die Membran wird dabei durch den Druckanstieg bewegt, der beim Verdampfen einer Flüssigkeit entsteht.

Nachteilig bei diesem Ventil ist, daß die Temperatur in der Antriebskammer ständig aufrecht erhalten werden muß, damit das Ventil geschlossen bleibt.

In dem Beitrag "A New Bistable Microvalve Using an SiO₂ Beam as the Movable Part" von J.H. Babaei, R.-S. Huang und Ch.Y. Kwok in den Proceedings der 4^{th} International Conference on New Actuators, Actuator '94, die vom 15. bis 17.6.1994 in Bremen stattfand, ist auf den Seiten 34 bis 37 ein Mikroventil beschrieben, das von einem Balken aus Siliziumdioxid gebildet wird, der eine Öffnung freigibt bzw. verschließt. Der Balken steht fertigungsbedingt unter einer Druckspannung, so daß er sich entweder nach oben oder nach unten ausbeult. Auf diese Weise wird erreicht, daß weder für das Offenhalten noch für das Geschlossenhalten des Ventils gegen einen Druck an seinem Eingang Energie aufgewandt werden muß. Der Balken wird durch das Anlegen von elektrischen Spannungen zwischen dem Balken und dem Ventilsitz von einer Schaltposition in die andere bewegt.

Nachteilig bei diesem Ventiltyp ist, daß der Balken mit Hilfe von elektrostatischen Kräften bewegt wird, die nur einen relativ geringen Abstand zwischen Ventilsitz und Ventilkörper überbrücken können. Deshalb ist die maximal erreichbare Öffnung des Ventils eingeschränkt und der Strömungswiderstand des geöffneten Ventils läßt sich nicht ohne weiteres vermindern.

In EP 0 339 528 A1 ist in Spalte 4, Zeilen 4 bis 30 ein Mikroventil mit einer bistabilen, gewölbten, rechteckigen Membran aus Siliziumoxid beschrieben, die eine Ventilöffnung in einem der beiden stabilen Zustände verschließt und sie im anderen Zustand freigibt. Nachteilig bei diesem Ventil ist, daß der Grad der Membranwölbung nicht frei eingestellt und so den Erfordernissen der jeweiligen Anwendung angepaßt werden kann.

Nachteilig bei den oben beschriebenen Ventiltypen ist, daß sie aus einkristallinem Silizium hergestellt werden müssen, dessen Herstellungsaufwand relativ hoch ist.

Die Erfindung hat die Aufgabe, ein Verfahren zur Herstellung eines Mikromembranventils derart auszugestalten, daß Mikroventile mit einem einfachen Verfahren erzeugt werden können und daß größere Schaltwege für die Ventilmembran möglich werden.

Diese Aufgabe wird durch die Merkmale der unabhängigen Patentansprüche 1 und 2 gelöst. Der abhängige Anspruch 3 beschreibt eine vorteilhafte Ausgestaltung der Erfindung und die Ansprüche 4 und 5 betreffen ein Verfahren zur Betätigung eines Ventils hergestellt nach dem erfindungsgemäßen Verfahren.

Die Erfindung wird im folgenden anhand von den Figuren 1 bis 4 und von 2 Ausführungsbeispielen näher erläutert. Dabei zeigen die Figuren schematisch einzelne Verfahrensschritte bzw. ein fertiges Mikromembranventil im geschlossenen und im geöffneten Zustand.

Das erste Anwendungsbeispiel beschreibt ein Mikroventil und dessen Herstellung durch die Verklebung des Ventilgehäuses und einer Membran.

Ein durch Warmumformung gefertigtes Ventilgehäuse 1 aus Polymethylmetacrylat (PMMA) mit Öffnungen für den Einlaß 3 und den Auslaß 4 des Ventils wurde auf eine Schicht 2 aus Polyimid (PI) aufgeklebt, so daß eine vom Gehäuse 1 gehaltene Membran 2 und eine zwischen Gehäuse 1 und Membran 2 liegende Ventilkammer 10 entstand (vgl. Fig. 1). Vor der Verklebung wurde auf der Polyimidschicht 2 ein kreisförmiges Siliconscheibchen 11 mit einer Dicke von 30 µm und einem Durchmesser von 1,5 mm aufgebracht, das später für eine verbesserte Dichtung des Ventils sorgte. Das Ventilgehäuse 1 war kreisförmig mit einem Durchmesser der Ventilkammer von 3,3 mm und einer Tiefe der Ventilkammer von 125 µm. Die Gesamthöhe des Ventilgehäuses betrug 1 mm, während die Dicke der Polyimidmembran 2 ca. 25 µm betrug. Die Verklebung der beiden Teile 1 und 2 erfolgte bei einer Temperatur von 90 °C. Bei der anschließenden Abkühlung auf Raumtemperatur schrumpften Ventilgehäuse 1 und Polyimidmembran 2 unterschiedlich stark, weil die thermische Dehnung des PMMA etwa 70 · 10⁻⁶/K und diejenige des PI nur ca. 50 · 10⁻⁶/K beträgt. Dieser Unterschied in der thermischen Dehnung führte zu einer Druckspannung in der Polyimidmembran 2 und zu einer Auswölbung aus der Mittellage (vgl. Fig. 1). Die hier beschriebene Auswölbung der Polyimidmembran 2 wurde noch wesentlich verstärkt durch den Schrumpf, den das Ventilgehäuse 1 aufgrund des Abbaus von inneren Spannungen ausführte, die während der Warmumformung aufgetreten waren. Teile, die durch Abformverfahren wie Warmumformung oder Spritzguß gefertigt werden, weisen im allgemeinen mechanische Spannungen auf, die sich bei einer Erwärmung bis in die Nähe ihrer Glasübergangstemperatur wieder abbauen. Der Abbau dieser Spannungen führt zu einer nachträglichen Schrumpfung der Werkstücke. Weil bei der Verklebung Temperaturen in der Nähe der Glasübergangstemperatur des PMMA von ca. 106° C auftraten, schrumpfte das Ventilgehäuse 1 und erhöhte damit die Druckspannung und die Auswölbung der Polyimidmembran 2. Die Druckspannung in der Polyimidmembran und deren Auswölbung wurden darüber hinaus verstärkt durch einen Anpreßdruck, der während der Verklebung auf die beiden Teile aufgebracht wurde. Dieser Anpreßdruck dehnte und vergrößerte damit das Gehäuse 1, indem er eine mechanische Spannung in ihm erzeugte. Nach der Verklebung wurde der Anpreßdruck von den Teilen genommen, so daß sich die mechanischen Spannungen im Gehäuse 1 abbauten, wobei die durch den Anpreßdruck erzeugte Verformung teilweise wieder zurückging und in der Polyimidmembran 2 die Druckspannung und Auswölbung verstärkte.

Im hier beschriebenen Anwendungsbeispiel wurden drei Effekte zur Erzeugung einer Druckspannung und einer damit verbundenen Auswölbung der Membran 2 gleichzeitig genutzt. Für das Erreichen einer Druckspannung und Auswölbung reicht aber im Prinzip die Nutzung eines der drei Effekte, unterschiedliche thermische Dehnung von Gehäuse 1 und Membran 2, Schrumpf des Gehäuses 1 durch eine Temperaturbehandlung und Erzeugen einer mechanischen Verspannung durch einen Anpreßdruck, aus. Durch die gleichzeitige Anwendung mehrerer Effekte wird allerdings die erreichte Druckspannung und Auswölbung der Membran 2 erhöht. Die mechanische Verspannung kann statt durch einen geeignet aufgebrachten Anpreßdruck auch auf andere Weise erreicht werden. Im Prinzip ist jedes Verfahren geeignet, das dazu führt, daß die Breite der Öffnung im Gehäuse 1, über der die Membran 2 angebracht wird, nach Abschluß des Herstellungsverfahrens kleiner ist als die kürzeste Verbindungslinie auf der Oberfläche der Membran 2, die diese Breite überspannt.

Das Siliconscheibchen 11 sorgte nicht nur für eine bessere Abdichtung des Ventileinlasses sondern versteifte darüber hinaus die Membran 2. Durch diese Versteifung wurde die beim Herstellungsprozeß in der Membran 2 erzeugte Druckspannung noch weiter erhöht, weil die vom Gehäuse 1 ausgeführte Schrumpfung auf einen kleineren Teil der Membran 2 konzentriert wurde. Dies hat den Vorteil, daß die Membran 2 und die Versteifung 11 mit einer größeren Kraft gegen den Ventileinlaß 3 gedrückt werden. Dieser Effekt läßt sich dadurch weiter verstärken, daß die Versteifung 11 aus einem Material mit einem möglichst großen Elastizitätsmodul gefertigt wird.

Um eine Dichtung zum Einlaß 3 zu erhalten, ist es auch möglich, anstelle oder zusätzlich zum Siliconscheibchen 11 eine Dichtung am Gehäuse 1 anzubringen. Diese Dichtung kann beispielsweise von einem Ring gebildet werden, der den Einlaß 3 umgibt und an dem die Membran 2 im geschlossenen Zustand des Ventils anliegt.

Wie in Fig. 2 dargestellt, wurde ein weiteres Teil 5 aus PMMA auf die Polyimidmembran 2 aufgeklebt, das eine Öffnung 6 aufwies, so daß über der Polyimidmembran 2 eine Antriebskammer 9 gebildet wurde. Dem Einlaß 3 des Ventils wurde über eine Druckflasche Stickstoff mit einem Druck von 470 hPa zugeführt. Die Stellung der Polyimidmembran 2 veränderte sich dabei nicht und hielt das Ventil gegen diesen Druck geschlossen. Ein Unterdruck von 130 hPa, der an der Öffnung 6 angelegt wurde, brachte die Polyimidmembran 2 in die in Fig. 3 dargestellte Lage und öffnete damit das Ventil, so daß der Stickstoff am Auslaß 4 ausströmte. Wenn der Unterdruck an der Öffnung 6 wieder aufgehoben wurde, änderte sich nichts an der Lage der Polyimidmembran 2 und das Ventil blieb weiterhin geöffnet. Durch das Anlegen eines Überdrucks von 250 hPa an Öffnung 6 wurde das Ventil gegen den Druck am Einlaß 3 von 470 hPa wieder geschlossen und die Polyimidmembran 2 nahm wieder die in Fig. 2 dargestellte Lage ein. Das Ventil blieb auch nach Entfernen des Überdruckes an der Öffnung 6 geschlossen.

Das Ventil konnte mit einem Überdruck an der Öffnung 6 gegen den größeren Druck am Einlaß 3 geschlossen werden, weil der Überdruck in der Antriebskammer 9 auf die gesamte Membranfläche wirkt, während der Druck am Einlaß 3 über eine relativ schmale Öffnung zugeführt und über den Auslaß 4 abgebaut wurde. Die durch den Druck in der Antriebskammer 9 auf die Membran 2 wirkende Kraft ist deshalb größer als die über den Einlaß 3 eingebrachte Kraft. Die in der Membran 2 wirkende mechanische Druckspannung hält das Ventil auch gegen einen Gegendruck geschlossen. Der Druck in der Ventilkammer 10 kann dadurch gering gehalten werden, daß der Ventilauslaß 4 einen größeren Querschnitt aufweist als der Einlaß 3.

Damit das hier beschriebene Ventil gegen einen Druck am Einlaß 3 geschlossen bleibt, muß in der Membran 2 mit einem genügend großen Andruck gegen den Einlaß 3 gedrückt werden. Beim hier beschriebenen Beispiel betrug die Auslenkung der unbelasteten Membran 120 µm, wenn sie nicht durch den Boden des Hohlraums 10 eingeschränkt wurde. Durch den Boden des Hohlraumes 10 wurde die Auslenkung der Membran auf 95 µm beschränkt und dadurch ein Anpreßdruck auf den Einlaß 3 erreicht. Die Dicke der Membran 2 muß für ein funktionierendes Ventil im Verhältnis zum Durchmesser, Elastizitätsmodul und zur Druckspannung in der Membran geeignet gewählt werden. Eine zu dicke Membran würde dazu führen, daß die Biegemomente die Auswölbung und damit den Anpreßdruck gegen den Einlaß 3 vermindern. Eine zu dünne Membran würde von dem am Einlaß 3 anliegenden Druck verformt und den Einlaß deshalb mindestens teilweise freigeben. Im vorliegenden Beispiel wurde eine 25 µm dicke Polyimidmembran mit einem Elastizitätsmodul von ca. 2,5 GPa und einem Durchmesser von 3,3 mm verwendet. Bei der Verwendung anderer Materialien und Membranwölbungen können andere Membrandicken und Durchmesser günstiger geeignet sein.

Im nächsten Anwendungsbeispiel wird beschrieben, wie das Ventil mit einem integrierten Antrieb versehen werden kann.

Auf einer Polyimidmembran 2 werden mit bekannten Methoden der Dünnfilmtechnik und Fotolithografie Leiterbahnen 7 aus Gold angebracht und Öffnungen 8 in die Membran eingebracht. Mit Abformverfahren gefertigte Antriebsgehäuse 5 aus PMMA werden relativ zu den Leiterbahnen 7 und Öffnungen 8 justiert mit der Membran verklebt und einer Temperaturbehandlung unterzogen, die zum Schrumpfen des Antriebsgehäuses 5 und zur Erzeugung einer mechanischen Druckspannung in der Membran 2 und zu deren Ausbeulung führen. Auf der Polyimidmembran 2 wird ein Ventilgehäuse 1 mit Öffnungen für den Einlaß 3 und für den Auslaß 4 aufgeklebt. Das fertige Ventil ist in Fig. 4 schematisch dargestellt.

Durch einen elektrischen Strom, der über Kontaktflächen 7a durch die Leiterbahn 7 geleitet wird, wird die Leiterbahn auf Temperaturen von ca. 300° C und mit ihr die Luft in der Antriebskammer 9 erwärmt. Über die Öffnungen 8 wird dabei sichergestellt, daß auf beiden Seiten der Membran 2 der gleiche Druck herrscht. Zum Öffnen des Ventils wird dann der elektrische Strom durch die Leiterbahn 7 abgestellt. Das kleine Luftvolumen in der Antriebskammer 9 kühlt schnell ab und durch die damit verbundene Kontraktion der Luft entsteht ein Unterdruck in der Antriebskammer 9. Die Größe der Öffnung 8 wird so gewählt, daß nur ein allmählicher Druckausgleich stattfindet und die Membran 2 durch den Unterdruck in die Antriebskammer 9 hinein gezogen und das Ventil geöffnet wird. Nach dem Öffnen des Ventils stellt sich über die Öffnungen 8 ein allmählicher Druckausgleich zwischen der Ventilkammer 10 und der Antriebskammer 9 des Ventils ein.

Zum Schließen des Ventils wird ein Strom durch die Leiterbahn 7 eingeschaltet, so daß sich die Temperatur des Mediums in der Antriebskammer 9 schlagartig erhöht. Der schnelle Druckanstieg in der Antriebskammer 9 führt zur Auslenkung der Membran 2 aus der Antriebskammer 9 heraus und in die Ventilkammer 10 hinein. Dadurch wird der Ventileinlaß 3 verschlossen. Nach dem Schließen des Ventils wird der Strom durch die Leiterbahn 7 allmählich wieder reduziert, so daß es zu einem langsamen Temperaturrückgang in der Antriebskammer 9 kommt. Der Strom wird so langsam reduziert, daß sich die Druckdifferenz zwischen Ventilkammer 10 und Antriebskammer 9 über die Öffnungen 8 abbaut und so ein Unterdruck in der Antriebskammer 9 im Verhältnis zur Ventilkammer 10 vermieden wird, der zum Abheben der Membran 2 von der Öffnung 3 führen würde.

Statt über die Öffnungen 8 kann auch auf eine andere Art für einen allmählichen Druckausgleich zwischen Ventilkammer 10 und Antriebskammer 9 gesorgt werden. So wäre es z.B. möglich, einen Kanal über die Teile 1 und 5 auszubilden. Für viele Anwendungen ist es auch möglich, so wie in den Figuren 2 und 3 gezeigt, eine Öffnung 6 nach außen vorzusehen. Ein Druckausgleich zwischen der Antriebskammer 9 und der Ventilkammer 10 hat jedoch den Vorteil, daß sich das Ventil auch dann noch schließen läßt, wenn am Ventilausgang 4 ein Gegendruck anliegt.

Statt durch eine Leiterbahn 7, die direkt auf der Membran 2 angebracht ist, kann das Medium in der Antriebskammer 9 auch auf andere Weise erwärmt werden. Eine Erwärmung, die von einer anderen Stelle in der Antriebskammer 9 ausgeht, hätte den Vorteil, daß eine Erwärmung des Mediums in der Ventilkammer 10 vermieden wird.

In den Figuren 1 bis 4 wurde der Übersichtlichkeit halber immer nur ein Ventil gezeigt. Es ist aber möglich, auf einem Werkstück viele Ventile nebeneinander herzustellen. Dabei können die Ventile nach ihrer Fertigstellung entweder vereinzelt werden, damit sie einzeln eingesetzt werden können, oder es werden Verbindungskanäle vorgesehen, so daß ein ganzes System von Ventilen entsteht, mit dem sich Medien oder Drücke von mehreren Eingängen auf mehrere Ausgänge schalten lassen.

## Patentansprüche

1. Verfahren zur Herstellung eines Mikromembranventils bestehend aus einer Ventilkammer (10) und einer Antriebskammer (9), wobei die Ventilkammer aus einem Ventilgehäuse (1) mit Einlaß (3) und Auslaß (4) und einer Membran (2) besteht, welche entlang ihres Randes dichtend mit dem Ventilgehäuse verbunden ist, und wobei die Antriebskammer auf der der Ventilkammer gegenüberliegenden Seite der Membran angebracht ist, dadurch gekennzeichnet, daß
a) das Ventilgehäuse (1) und die Membran (2) separat aus Materialien mit unterschiedlicher thermischer Dehnung gefertigt werden und
b) Ventilgehäuse (1) und Membran (2) bei erhöhter Temperatur miteinander verbunden werden.

2. Verfahren zur Herstellung eines Mikromembranventils bestehend aus einer Ventilkammer (10) und einer Antriebskammer (9), wobei die Ventilkammer aus einem Ventilgehäuse (1) mit Einlaß (3) und Auslaß (4) und einer Membran (2) besteht, welche entlang ihres Randes dichtend mit dem Ventilgehäuse verbunden ist, und wobei die Antriebskammer auf der der Ventilkammer gegenüberliegenden Seite der Membran angebracht ist, dadurch gekennzeichnet, daß
a) das Ventilgehäuse (1) und die Membran (2) separat gefertigt werden, wobei das Ventilgehäuse aus einem Material besteht, das nach Erwärmung und nachfolgender Abkühlung eine Schrumpfung gegenüber dem Ausgangszustand aufweist,
b) Ventilgehäuse (1) und Membran (2) miteinander verbunden werden, und
c) durch eine Temperaturbehandlung eine Schrumpfung des Ventilgehäuses (1) ausgelöst wird, die zur Erzeugung einer mechanischen Druckspannung in der Membran (2) führt.

3. Verfahren nach Anspruch 1 oder 2, dadurch gekennzeichnet, daß während der Verbindung von Ventilgehäuse (1) und Membran (2), mindestens eines der beiden Teile so mechanisch verspannt wird, daß das Ventilgehäuse (1) gedehnt oder die Membran (2) gestaucht wird.

4. Verfahren zur Betätigung eines Ventils hergestellt nach dem Verfahren gemäß einem der Ansprüche 1 bis 3, dadurch gekennzeichnet, daß
a) zum Schließen des Ventils in der Antriebskammer (9) ein schneller Druckanstieg gefolgt von einem langsamen Druckabfall erzeugt wird und
b) zum Öffnen des Ventils in der Antriebskammer (9) ein schneller Druckabfall gefolgt von einem langsamen Druckanstieg erzeugt wird.

5. Verfahren nach Anspruch 4, dadurch gekennzeichnet, daß der Druckanstieg bzw. Druckabfall durch das gezielte Erwärmen bzw. Abkühlen eines Mediums in der Antriebskammer (9) erreicht wird.

## Claims

1. Method for producing a membrane-type microvalve comprising a valve chamber (10) and an actuator chamber (9), the valve chamber comprising a valve housing (1) with an inlet (3) and outlet (4) and a membrane (2) which along its edge is connected, forming a seal, to the valve housing and the actuator chamber being mounted on the opposite side of the membrane to the valve chamber, characterised in that
a) the valve housing (1) and the membrane (2) are manufactured separately from materials with different thermal expansion rates and
b) valve housing (1) and membrane (2) are connected to one another at a raised temperature.

2. Method for producing a membrane-type microvalve comprising a valve chamber (10) and an actuator chamber (9), the valve chamber comprising a valve housing (1) with an inlet (3) and outlet (4) and a membrane (2) which along its edge is connected, forming a seal, to the valve housing and the actuator chamber being mounted on the opposite side of the membrane to the valve chamber, characterised in that
a) the valve housing (1) and the membrane (2) are manufactured separately, the valve housing consisting of a material which has a shrinkage relative to the starting state after heating and subsequent cooling,
b) valve housing (1) and membrane (2) are connected to one another, and
c) shrinkage of the valve housing (1) is triggered by temperature treatment which leads to production of a mechanical compressive strain in the membrane (2).

3. Method according to claim 1 or 2, characterised in that
during combination of valve housing (1) and membrane (2) at least one of the two parts is mechanically deformed in such a way that the valve housing (1) is stretched or the membrane (2) is spread.

4. Method for actuating a valve produced according to the method according to one of the claims 1 to 3, characterised in that
a) in order to close the valve in the actuator chamber (9) a rapid increase in pressure followed by a slow drop in pressure is produced and
b) in order to open the valve in the actuator chamber (9) a rapid fall in pressure followed by a slow rise in pressure is produced.

5. Method according to claim 1, characterised in that
the rise in pressure or the drop in pressure is achieved by selective heating or cooling of a medium in the actuator chamber (9).

## Revendications

1. Procédé de fabrication d'une microsoupape à membrane, constituée d'une chambre de soupape (10) et d'une chambre d'entraînement (9), la chambre de soupape étant constituée d'un carter de soupape (1) doté d'une admission (3) et d'un échappement (4) et d'une membrane (2), reliée le long de son bord, de façon étanche, au carter de soupape, et la chambre d'entraînement étant montée sur le côté de la membrane qui est opposé à la chambre de soupape,
caractérisé en ce que
a) le carter de soupape (1) et la membrane (2) sont fabriqués séparément, en des matériaux présentant des caractéristiques de dilatation thermique différentes, et
b) le carter de soupape (1) et la membrane (2) sont reliés ensemble à température élevée.

2. Procédé de fabrication d'une microsoupape à membrane, constituée d'une chambre de soupape (10) et d'une chambre d'entraînement (9), la chambre de soupape étant constituée d'un carter de soupape (1) doté d'une admission (3) et d'un échappement (4) et d'une membrane (2), reliée le long de son bord, de façon étanche, au carter de soupape, et la chambre d'entraînement étant montée sur le côté de la membrane qui est opposé à la chambre de soupape,
caractérisé en ce que
a) le carter de soupape (1) et la membrane (2) sont fabriqués séparément, le carter de soupape étant constitué d'un matériau qui, après chauffage et refroidissement subséquent, présente un retrait par rapport à l'état initial,
b) le carter de soupape (1) et la membrane (2) sont reliés ensemble, et
c) un effet de frettage du corps de soupape (1), générant une contrainte de compression mécanique dans la membrane (2) est déclenché au moyen d'un traitement thermique.

3. Procédé selon la revendication 1 ou 2,
caractérisé en ce que
pendant l'établissement de la liaison entre le carter de soupape (1) et la membrane (2), au moins l'une des deux parties est soumise à une contrainte mécanique faisant que le corps de soupape (1) est dilaté ou que la membrane (2) est écrasée.

4. Procédé d'actionnement d'une soupape fabriquée selon le procédé selon la revendication 1 à 3,
caractérisé en ce que
a) pour fermer la soupape dans la chambre d'entraînement (9) est générée une augmentation rapide de la pression, suivie par une chute lente de la pression, et
b) pour ouvrir la soupape, dans la chambre d'entraînement (9) est générée une chute rapide de la pression, suivie par une augmentation lente de la pression.

5. Procédé selon la revendication 4,
caractérisé en ce que
l'augmentation de pression ou la chute de pression est obtenue par chauffage ou refroidissement, pratiqué à dessein, d'un fluide logé dans la chambre d'entraînement (9).
